# EUROPÄISCHE PATENTSCHRIFT

(11) **EP 4 441 451 B1**
(45) Veröffentlichungstag und Bekanntmachung des Hinweises auf die Patenterteilung: **07.05.2025**
(21) Anmeldenummer: 23710780.0
(22) Anmeldetag: 17.03.2023
(51) Int. Cl.: F27B 7/34, F27B 7/42, F27D 19/00, F27D 21/02, F27D 99/00

(54) **VERFAHREN ZUM BETREIBEN EINES BRENNERS EINES DREHROHROFENS**
METHOD FOR OPERATING A BURNER OF A ROTARY KILN
PROCÉDÉ POUR FAIRE FONCTIONNER UN BRÛLEUR D'UN FOUR ROTATIF

(30) Priorität: 21.03.2022 DE 102022202711; 21.03.2022 BE 202205195
(43) Veröffentlichungstag der Anmeldung: 09.10.2024
(73) Patentinhaber: thyssenkrupp Polysius GmbH, 59269 Beckum (DE); Heidelberg Materials AG, 69120 Heidelberg (DE); Dyckerhoff GmbH, 65203 Wiesbaden (DE); Vicat SA, 38080 L'Isle-d'Abeau (FR); SCHWENK Zement GmbH & Co. KG, 89077 Ulm (DE)
(72) Erfinder: LAMPE, Karl, 59320 Ennigerloh (DE); WILLMS, Eike, 44309 Dortmund (DE); VECKENSTEDT, Ines, 33397 Rietberg (DE); LEMKE, Jost, 59320 Ennigerloh (DE); DECK, Thomas, 59320 Ennigerloh (DE)
(74) Vertreter: thyssenkrupp Intellectual Property GmbH
(86) Internationale Anmeldenummer: PCT/EP2023/056881
(87) Internationale Veröffentlichungsnummer: WO 2023/180199

(56) Entgegenhaltungen:
- EP-A1- 1 637 823
- WO-A1-2017/121449
- CN-A- 111 521 003
- DE-A1- 102006 060 869

## Beschreibung

Die Erfindung betrifft ein Verfahren zum Betreiben eines Drehrohrofens, insbesondere eines Brenners innerhalb des Drehrohrofens, wobei der Drehrohrofen mit einem sauerstoffreichen Gas betrieben wird.

Drehrohröfen werden üblicherweise in der Zement und Mineralindustrie eingesetzt und dienen beispielsweise zum Brennen von vorgewärmten Zementrohmehl zu Zementklinker.

Aus dem Stand der Technik ist es bekannt, sauerstoffhaltiges Gas zur Verbrennung von kohlenstoffhaltigen Brennstoffen in den Drehrohrofen oder den Calcinator einer Zementherstellungsanlage einzuführen. Zur Reduzierung der Abgasmenge und um auf aufwändige Reinigungsverfahren verzichten zu können, ist es beispielsweise aus der DE 10 2018 206 673 A1 bekannt, ein möglichst sauerstoffreiches Verbrennungsgas zu verwenden, sodass der CO₂-Gehalt in dem Abgas hoch ist und eine Speicherung des CO₂ oder eine Abtrennung im Abgasstrom erleichtert wird. Die DE 10 2018 206 673 A1 offenbart das Einleiten eines sauerstoffreichen Gases in den Kühlereinlassbereich zur Vorwärmung des Gases und Kühlung des Klinkers.

Bei der Verwendung von mit Sauerstoff angereicherten Verbrennungsgasen, die einen hohen Sauerstoffanteil von mindestens 30% bis 100% aufweisen, können in dem Ofen sehr hohe Temperaturen entstehen. Treten diese hohen Temperaturen über einen längeren Zeitraum oder dauerhaft im wandnahen Bereich des Ofens auf, kann daraus eine Beschädigung der Innenwand des Ofens resultieren. Es besteht ebenfalls die Gefahr, dass sich an dem Brenner sehr hohe Temperaturen ausbilden und insbesondere der Brennermund beschädigt wird.

Aus der CN 111 521 003 A ist ein intelligent gesteuertes Sauerstoff-System und ein Verfahren zur sauerstoffangereicherten Befeuerung eines Ofens bekannt.

Aus der WO 2017/121449 A1 ist ein Auswerte- und Regelungsverfahren für Mehrstoffbrenner und eine Auswerte- und Regelungsanordnung dafür bekannt.

Aus der DE 10 2006 060 869 A1 ist ein Verfahren zur Regelung des Betriebes eiens Drehrohrofenbrenners bekannt.

Aus der EP 1 637 823 A1 ist ein Metallschmelzofen und ein Verfahren sowie eien Verwendung zum Schmelzen von Metallen bekannt.

Davon ausgehend ist es Aufgabe der vorliegenden Erfindung, ein Verfahren zum Betreiben eines Drehrohrofens, insbesondere eines Brenners, bereitzustellen, wobei eine sichere Betriebsweise des Drehrohrofens gewährleistet ist und gleichzeitig ein Abgas mit einem hohen CO₂- Gehalt erhalten wird.

Diese Aufgabe wird erfindungsgemäß durch ein Verfahren mit den Merkmalen des unabhängigen Verfahrensanspruchs 1 und durch einen Drehrohrofen gemäß dem unabhängigen Anspruch 9 gelöst. Vorteilhafte Weiterbildungen ergeben sich aus den abhängigen Ansprüchen.

Ein Verfahren zum Betreiben eines Drehrohrofens, insbesondere eines Brenners eines Drehrohrofens, umfasst nach einem ersten Aspekt, dass die dem Drehrohrofen zugeführten Gasströme in Summe zu mehr als 50 Vol% aus Sauerstoff bestehen, wobei vorzugsweise eine sauerstoffreichen Atmosphäre innerhalb des Drehrohrofens mit einem Sauerstoffgehalt von mehr als 30 Vol%, vorzugsweise mehr 50 Vol%, insbesondere mehr als 75 Vol% ausgebildet wird. Bei der sauerstoffreichen Atmosphäre handelt es sich insbesondere um den gemittelten Sauerstoffgehalt innerhalb des gesamten Drehrohrofens, wobei lokal Bereiche mit einem Sauerstoffgehalt von weniger als 50Vol% auftreten können. Der Brenner weist eine Brennermündung auf, aus welcher ein Brennstoff-Gasgemisch in das Innere des Drehrohrofens, insbesondere den Brennraum, ausgelassen wird und wobei zumindest eine Zustandsgröße der Brennerflamme, insbesondere die Zündstrecke, die Flammenform, die Flammenlänge und/ oder die Flammenbreite, ermittelt wird. Die Strömungsgeschwindigkeit, die Menge und/ oder der Impuls des Brennstoff-Gasgemisches und/oder die Brennstoffeigenschaften wird in Abhängigkeit und vorzugsweise zur Beeinflussung der ermittelten Zustandsgröße gesteuert/ geregelt.

Bei den Brennstoffeigenschaften handelt es sich vorzugsweise um die Brennstofffeuchte, Brennstoffzusammensetzung, den Heizwert und/ oder die Korngröße des Brennstoffs.

Der Ofen ist insbesondere ein Drehrohrofen und vorzugsweise Teil einer Zementherstellungsanlage, wobei die Zementherstellungsanlage beispielsweise umfasst:
- einen Vorwärmer zum Vorwärmen von Rohmehl,
- einen Calcinator zum Kalzinieren des vorgewärmten Rohmehls,
- einen Drehrohrofen mit einem Brenner zum Brennen des kalzinierten Heißmehls zu Zementklinker und
- einen Kühler zum Kühlen des Zementklinkers.

Der Drehrohrofen umfasst einen Brenner, wie beispielsweise eine Brennerlanze und oder einen Einkanal oder Mehrkanalbrenner zum Brennen des kalzinierten Heißmehls zu Zementklinker, wobei der Drehrohrofen einen Verbrennungsgaseinlass zum Einlassen eines Verbrennungsgases in den Drehrohrofen mit einem Sauerstoffanteil von 50% bis 100Vol%, insbesondere mindestens 50Vol%, vorzugsweise mindestens 75Vol%, aufweist. Der Verbrennungsgaseinlass ist vorzugsweise im Ofenkopf, an welchen sich der Kühler anschließt, angebracht. Insbesondere wird das Verbrennungsgas zumindest teilweise aus der Kühlerabluft gebildet. Optional weist der Brenner einen Verbrennungsgaseinlass auf, insbesondere zur Steuerung und Regelung der Flammenparameter, über welchen ein Verbrennungsgas in den Ofen eingeleitet wird. Dieses Verbrennungsgas kann sich in seiner Zusammensetzung von dem Verbrennungsgas, das über den Kühler zugeführt, wird unterscheiden. In einer speziellen Ausführungsform weist dieses Verbrennungsgas einen Sauerstoffanteil zwischen 0 bis 100%, insbesondere maximal 21%, vorzugsweise maximal 10% auf.

Ein Vorwärmer der Zementherstellungsanlage umfasst vorzugsweise eine Mehrzahl von Zyklonstufen mit jeweils zumindest einem Zyklon zum Abscheiden von Feststoffen aus dem Gasstrom. In dem Vorwärmer wird das an der obersten, ersten Zyklonstufe aufgegebene Rohmehl im Gegenstrom zu den Ofenabgasen vorgewärmt und durchläuft dabei nacheinander die Zyklonstufen.

Zwischen der letzten und der vorletzten Zyklonstufe ist vorzugsweise der Calcinator angeordnet, der eine Steigleitung aufweist, in die das Rohmehl mittels einer Calcinatorfeuerung, erhitzt wird. Insbesondere wird das Rohmehl in dem Calcinator entsäuert und kalziniert.

Das in dem Vorwärmer vorgewärmte und in dem Calcinator kalzinierte Rohmehl wird anschließend dem Drehrohrofen zugeführt. Der Drehrohrofen weist insbesondere ein um seine Längsachse rotierbares Drehrohr auf, das vorzugsweise in Förderrichtung des zu brennenden Materials leicht geneigt ist, sodass das Material bedingt durch die Rotation des Drehrohrs und die Schwerkraft in Förderrichtung bewegt wird. Der Ofen weist vorzugsweise an seinem einen Ende einen Materialeinlass zum Einlassen von vorgewärmtem, kalziniertem Rohmehl und an seinem dem Materialeinlass gegenüberliegenden Ende einen Materialauslass zum Auslassen des gebrannten Klinkers in den Kühler auf. An dem materialauslassseitigen Ende des Ofens ist vorzugsweise ein Ofenkopf angeordnet, der den Brenner zum Brennen des Materials, insbesondere eine Brennstofflanze und oder einen Einkanal oder Mehrkanalbrenner, aufweist. Der Drehrohrofen weist vorzugsweise eine Sinterzone auf, in der das Material zumindest teilweise aufgeschmolzen wird und insbesondere eine Temperatur von 1500°C bis 1900°C, vorzugsweise 1450°C bis 1750°C aufweist. Die Sinterzone umfasst beispielsweise den Ofenkopf und insbesondere einen Sektor des Drehrohrofens am hinteren Ende, vorzugsweise das in Förderrichtung des Materials hintere Drittel des Ofens.

Das sauerstoffhaltige Verbrennungsgas wird beispielsweise vollständig oder teilweise direkt in den Ofenkopf eingeleitet, wobei der Ofenkopf beispielsweise einen Verbrennungsgaseinlass aufweist. Vorzugsweise wird das Verbrennungsgas vollständig oder teilweise über den Materialauslass des Ofens in diesen eingeführt. Das dem Ofen zugeführte Verbrennungsgas hat beispielsweise einen Sauerstoffanteil von mehr als 30 Vol% bis 75 Vol%, insbesondere mehr als 50 Vol% vorzugsweise mehr als 95 Vol%. Das Verbrennungsgas besteht beispielsweise vollständig aus reinem Sauerstoff, wobei in diesem Fall der Sauerstoffanteil an dem Verbrennungsgas 100% beträgt. Bei dem Brenner kann es sich beispielsweise um eine Brennerlanze und oder einen Einkanal oder Mehrkanalbrenner handeln. An den Materialauslass des Ofens schließt sich vorzugsweise ein Kühler zum Kühlen des Zementklinkers an.

Der Kühler weist vorzugsweise eine Fördereinrichtung zum Fördern des Schüttguts in Förderrichtung durch den Kühlgasraum auf. Der Kühlgasraum ist vorzugsweise in Strömungsrichtung des zu kühlenden Schüttguts direkt hinter dem Kühlereinlass, insbesondere dem Materialauslass des Ofens, angeordnet, sodass der der Klinker aus dem Drehrohrofen in den Kühlgasraum fällt und insbesondere der erwärmte Kühlgasstrom aus dem Kühler in den Drehrohrofen eintritt und zumindest teilweise das Verbrennungsgas ausbildet.

Bei dem Brenner des Drehrohrofens handelt es sich vorzugsweise um eine insbesondere einzelne Brennerlanze und oder einen Einkanal oder Mehrkanalbrenner mit einer Mehrzahl von koaxial zueinander angeordneten Rohren oder Kanälen. Vorzugsweise ist der Brenner an der Wand, insbesondere der Innenwand, des Ofenkopfes insbesondere an einem statischen Bereich des Drehrohrofens angebracht und erstreckt sich insbesondere in axialer Richtung, vorzugsweise mittig in das Drehrohr des Drehrohrofens.

Der Brenner umfasst beispielsweise eine Mehrzahl von Rohren, insbesondere vier Rohre, die koaxial zueinander angeordnet sind und unterschiedliche Durchmesser aufweisen. Mittig ist ein Zentralrohr angeordnet, das einen Zentralkanal ausbildet. Das Zentralrohr mit dem geringsten Durchmesser dient dem Transport von insbesondere stückigem Brennstoff, wie beispielsweise Ersatzbrennstoffe aus Abfall oder Produktionsreststoffen, wie beispielsweise Altreifen. Zusammen mit dem Brennstoff wird durch das Zentralrohr ein Trägergas geleitet, das dem pneumatischen Transport des Brennstoffes dient. Bei dem Trägergas handelt es sich insbesondere um ein sauerstoffarmes Gas mit einer Sauerstoffkonzentration von 0 bis 30 Vol%, insbesondere 2 bis 20 Vol%, vorzugsweise 10 bis 15 Vol%, höchstvorzugshalber weniger als 10 Vol%. Vorzugsweise weist das Transportgas eine CO2-Konzentration von 70 bis 95 Vol%, insbesondere 80 bis 90Vol%, vorzugsweise mehr als 75 Vol% auf. Der restliche Anteil des Transportgases umfasst vorzugsweise Sauerstoff und/ oder Wasserdampf und/oder eine andere inerte Gaskomponente. Das Zentralrohr ist vorzugsweise mit einer Quelle für Brennstoff, insbesondere stückigem Ersatzbrennstoff, und einer Quelle für das Transportgas verbunden.

Um das Zentralrohr ist vorzugsweise ein Drallgasrohr koaxial angeordnet, das einen Drallgaskanal ausbildet. Der Drallgaskanal dient vorzugsweise zur Leitung eines Drallgases mit einem Sauerstoffgehalt von 0 bis 100 Vol%, insbesondere 0 bis 75 Vol%, vorzugsweise weniger als 10 Vol% auf. Der Drallgaskanal ist vorzugsweise mit einer Quelle für das Drallgas verbunden. Das Drallgasrohr erstreckt sich beispielhaft in axialer Richtung, in Richtung der Brennermündung, über das Zentralrohr heraus.

Koaxial zu dem Drallgasrohr ist vorzugsweise das Brennstoffrohr angeordnet, das einen Brennstoffkanal ausbildet und vorzugsweise zur Leitung eines feinstückigen Brennstoffes, wie beispielsweise Kohle, sowie der Leitung eines Trägergases zum pneumatischen Transport des Brennstoffs durch den Brennstoffkanal ausgebildet ist. Das Trägergas weist vorzugsweise einen Sauerstoffgehalt von 0 bis 30 Vol%, insbesondere 2 bis 20 Vol%, %, vorzugsweise weniger als 10 Vol%. auf. Vorzugsweise weist das Transportgas eine CO₂-Konzentration von 70 bis 95 Vol%, insbesondere 80 bis 90Vol%, vorzugsweise mehr als 75 Vol% auf. Der restliche Anteil des Transportgases umfasst vorzugsweise Sauerstoff und/ oder Wasserdampf. Das Brennstoffrohr erstreckt sich vorzugsweise in axialer Richtung, in Richtung der Brennermündung, über das Zentralrohr und da Drallgasrohr heraus. Der Brennstoffkanal ist vorzugsweise mit einer Quelle für das Trägergas und den insbesondere feinkörnigen Brennstoff verbunden. Anstelle des feinstückigen Brennstoffes kann auch ein flüssiger oder gasförmiger Brennstoff zum Einsatz kommen, der ohne einen Anteil des Transportgas mit Druck in den Brennraum eingetragen wird.

Um das Brennstoffrohr ist vorzugsweise das Axialgasrohr koaxial angeordnet, das einen Axialgaskanal ausbildet und vorzugsweise zur Leitung eines Axialgases dient. Das Axialgas weist vorzugsweise einen Sauerstoffgehalt von 0 bis 100 Vol%, insbesondere 0 bis 75 Vol%, vorzugsweise weniger als 10 Vol% auf, wobei der Axialgaskanal vorzugsweise mit einer Quelle für das Axialgas verbunden ist. Das Axialgasrohr erstreckt sich insbesondere in axialer Richtung, in Richtung der Brennermündung, über das Zentralrohr, das Brennstoffrohr und das Drallgasrohr heraus.

Das Brennstoff-Gasgemisch umfasst vorzugsweise das Trägergas, das Axialgas und/ oder das Drallgas, sowie einen feinkörnigen Brennstoff und/ oder einen grobkörnigen Brennstoff, insbesondere einen Ersatzbrennstoff. Das Trägergas, Drallgas und/ oder das Axialgas umfassen zumindest teilweise oder vollständig aus dem Drehrohrofen ausgelassenes Abgas des Drehrohrofens oder Abgas der Zementherstellungsanlage. Das Axialgas und das Drallgas weisen vorzugsweise eine relativ zu dem Trägergas höhere Strömungsgeschwindigkeit auf, sodass das Axialgas und das Drallgas vorzugsweise das Gemisch aus Brennstoff und Trägergas mit einem Drallimpuls beaufschlagen. Insbesondere ist das Drallgasrohr, insbesondere die Brennermündung, derart ausgebildet, dass das Drallgas eine im Wesentlichen tangentiale Strömungsrichtung bezogen auf die Brennerachse aufweist. Vorzugsweise ist das Axialgasrohr, insbesondere die Brennermündung, derart ausgebildet, dass das Axialgas eine im Wesentlichen axiale Strömungsrichtung bezogen auf die Brennerachse aufweist.

Bei den Begriffen Steuern und Regeln handelt es sich um Vorgänge der Automatisierungstechnik. Unter dem Begriff Regeln ist ein Vorgang zu verstehen, bei dem fortlaufend eine Größe, die Regelgröße, erfasst, mit einer anderen Größe, der Führungsgröße, verglichen und im Sinne einer Angleichung an die Führungsgröße beeinflusst wird. Unter dem Begriff Steuern ist ein Vorgang zu verstehen, bei dem zumindest eine Eingangsgröße, andere Größen als Ausgangs- bzw. Steuergrößen aufgrund der dem System eigentümlichen Gesetzmäßigkeiten beeinflussen. Der Begriff "Einstellen" umfasst sowohl das Steuern als auch das Regeln.

Bei der Zündstrecke handelt es sich um den Abstand, vorzugsweise in axialer Richtung des Drehrohrofens, zwischen der Brennermündung und der Flamme. Insbesondere ist die Zündstrecke der kleinste Abstand zwischen der Brennermündung und der Brennerflamme. Die Flammenlänge ist vorzugsweise die Erstreckung der Brennerflamme in axialer Richtung des Drehrohrofens, wobei die Flammenbreite die Erstreckung der Brennerflamme in radialer Richtung des Drehrohrofens ist.

Gemäß einer ersten Ausführungsform wird die Zustandsgröße der Brennerflamme mit einem Grenzwert oder Grenzbereich verglichen und bei einer Abweichung der ermittelten Zustandsgröße von dem Grenzwert oder Grenzbereich die Strömungsgeschwindigkeit, die Menge und/ oder der Impuls des Brennstoff-Gasgemisches und/oder die Brennstoffeigenschaften eingestellt. Vorzugsweise weist jede Zustandsgröße der Brennerflamme einen jeweiligen Grenzwert oder einen Grenzbereich auf. Der Grenzbereich umfasst vorzugsweise einen Maximalwert und einen Minimalwert, wobei das Unterschreiten des Grenzbereich, das Unterschreiten des Minimalwertes und das Überschreiten des Grenzwertes das Überschreiten des Maximalwertes umfasst. Eine solche Regelung ermöglicht es durch eine Überwachung der Zustandsgrößen der Brennerflamme eine Beschädigung des Brenners zu verhindern.

Gemäß einer weiteren Ausführungsform wird die Zündstrecke ermittelt und mit einem Zündstreckengrenzwert oder Grenzbereich verglichen, wobei bei einer Abweichung der ermittelten Zündstrecke von dem Zündstreckengrenzwert oder Grenzbereich, die Brennstofffeuchte, die Korngröße des Brennstoffs, der CO2-Gehalt des Brennstoff-Gasgemisches und/ oder der Sauerstoffgehalt des Brennstoff-Gasgemisches erhöht oder verringert wird.

Unterschreitet die ermittelte Zündstrecke den Zündstreckengrenzwert oder Grenzbereich wird vorzugsweise die Brennstofffeuchte und/ oder die Korngröße des Brennstoffs erhöht. Überschreitet die ermittelte Zündstrecke den Zündstreckengrenzwert oder Grenzbereich wird vorzugsweise die Brennstofffeuchte und/ oder die Korngröße des Brennstoffs verringert. Insbesondere wird bei einem Unterschreiten des Zündstreckengrenzwerts oder Grenzbereichs feinkörniges Material, wie Kalkmehl oder Gipsmehl, durch den Brenner, insbesondere durch den Brennstoffkanal und/ oder den Axialgaskanal in die Brennzone des Drehrohrofens aufgegeben. Dadurch wird ein Zünden des Brennstoffs in der Nähe der Brennermündung verhindert. Es ist ebenfalls denkbar, bei einem Unterschreiten des Zündstreckengrenzwerts oder Grenzbereichs die Strömungsgeschwindigkeit des Trägergases zu erhöhen.

Gemäß einer weiteren Ausführungsform weist der Brenner einen Axialgaskanal, durch welchen ein Axialgas strömt und in im Wesentlichen axialer Richtung des Brenners aus der Brennermündung austritt, und einen Drallgaskanal auf, durch welchen ein Drallgas strömt und in im Wesentlichen tangentialer Richtung des Brenners aus der Brennermündung austritt. Vorzugsweise wird die Zündstrecke ermittelt und mit einem Zündstreckengrenzwert oder Grenzbereich verglichen, wobei bei einer Abweichung der ermittelten Zündstrecke von dem Zündstreckengrenzwert oder Grenzbereich, die Strömungsgeschwindigkeit, der Sauerstoffgehalt und/ oder der CO2-Gehalt des Axialgases und/ oder des Drallgases erhöht oder verringert wird. Vorzugsweise strömt durch den Axialgaskanal ausschließlich Axialgas und durch den Drallgaskanal strömt ausschließlich Drallgas gemäß der vorangehenden Beschreibung. Eine Einstellung der Strömungsgeschwindigkeiten des Axialgases und des Drallgases sorgen für einen entsprechenden Impuls auf das Gemisch aus Brennstoff und Trägergas beim Austritt aus der Brennermündung, sodass sie Flammenform entsprechend einstellbar ist.

Gemäß einer weiteren Ausführungsform wird die Flammenlänge ermittelt und mit einem Flammenlängengrenzwert oder Grenzbereich verglichen, wobei bei einer Abweichung der ermittelten Flammenlänge von dem Flammenlängengrenzwert oder Grenzbereich die Strömungsgeschwindigkeit und/ oder der Impuls des Brennstoff-Gasgemisches erhöht oder verringert wird. Die Strömungsgeschwindigkeit des Brennstoff-Gasgemisches wird vorzugsweise über eine Einstellung der Strömungsgeschwindigkeiten des Axialgases, Drallgases und/ oder Trägergases eingestellt, wobei eine solche Einstellung vorzugsweise für eine optimale Vermischung zwischen dem Brennstoff und den Gasen sorgt.

Gemäß einer weiteren Ausführungsform wird die Flammenlänge und/ oder die Flammenbreite ermittelt und mit einem Flammenlängen-/Flammenbreitengrenzwert oder Grenzbereich verglichen, wobei bei einer Abweichung der ermittelten Flammenlänge oder Flammenbreite von dem Flammenlängen-/Flammenbreitengrenzwert oder Grenzbereich Wasserdampf, CO2, und/ oder Feststoffpartikel in die Brennzone aufgegeben werden. Vorzugsweise wird der Wasserdampf, das CO2, und/ oder die Feststoffpartikel über den Brenner und/ oder über eine separate Leitung in den Drehrohrofen, insbesondere die Brennzone, aufgegeben. Eine Aufgabe von Wasserdampf, das CO2, und/ oder die Feststoffpartikeln bewirken beispielsweise eine Verzögerung der Zündung und/ oder eine verbesserte oder geringere Wärmeausdehnung der Brennerflamme.

Gemäß einer weiteren Ausführungsform weist der Brenner einen Axialgaskanal, durch welchen ein Axialgas strömt und in im Wesentlichen axialer Richtung des Brenners aus der Brennermündung austritt, und einen Drallgaskanal auf, durch welchen ein Drallgas strömt und in im Wesentlichen tangentialer Richtung des Brenners aus der Brennermündung austritt. Bei einer Abweichung der ermittelten Flammenlänge von dem Flammenlängengrenzwert oder Grenzbereich wird die Strömungsgeschwindigkeit des Axialgases in dem Axialgaskanal und des Drallgases in dem Drallgaskanal erhöht oder verringert.

Unterschreitet die ermittelte Flammenlänge den Flammenlängengrenzwert oder Grenzbereich wird vorzugsweise die Strömungsgeschwindigkeit des Axialgases in dem Axialgaskanal erhöht und/ oder die Strömungsgeschwindigkeit des Drallgases in dem Drallgaskanal verringert. Überschreitet die ermittelte Flammenlänge den Flammenlängengrenzwert oder Grenzbereich wird vorzugsweise die Strömungsgeschwindigkeit des Axialgases in dem Axialgaskanal verringert und/ oder die Strömungsgeschwindigkeit des Drallgases in dem Drallgaskanal erhöht. Die Strömungsgeschwindigkeit des Trägergases wird vorzugsweise in Abhängigkeit der ermittelten Flammenlänge unverändert.

Erfindungsgemäß wird das Abgas des Drehrohrofens zumindest teilweise dem Brenner zugeführt. Vorzugsweise bildet das Abgas des Drehrohrofens zumindest teilweise oder vollständig das Trägergas aus. Insbesondere wird das Abgas des Drehrohrofens diesem teilweise oder vollständig über den Brenner oder über eine separat zu dem Brenner angeordnete Leitung zugeführt. Bei dem Abgas handelt es sich beispielsweise zumindest teilweise um Abgas der Zementherstellungsanlage.

Gemäß einer weiteren Ausführungsform wird die Zustandsgröße der Brennerflamme mit einer Kamera, insbesondere einer Infrarotkamera, ermittelt.

Die Erfindung umfasst auch einen Drehrohrofen zum Brennen von Rohmehl zu Zementklinker aufweisend eine innerhalb des Drehrohrofens ausgebildete Brennzone, einen Brenner mit einer Brennermündung zum Auslassen eines Brennstoff-Gasgemisches in die Brennzone, eine Messeinrichtung, die derart ausgebildet und angeordnet ist, dass sie zumindest eine Zustandsgröße der Brennerflamme, insbesondere die Zündstrecke, die Flammenlänge und/ oder die Flammenbreite, ermittelt. Der Drehrohrofen weist eine Steuerungs-/Regelungseinrichtung auf, die derart ausgebildet, dass sie die Strömungsgeschwindigkeit die Menge und/ oder den Impuls des Brennstoff-Gasgemisches und/oder die Brennstoffeigenschaften in Abhängigkeit der ermittelten Zustandsgröße steuert/ regelt.

Die mit Bezug auf das Verfahren zum Betreiben eines Brenners eines Drehrohrofens beschriebenen Ausführungen und Vorteile treffen in vorrichtungsgemäßer Entsprechung auch auf den Drehrohrofen zum Brennen von Rohmehl zu Zementklinker zu.

Die Messeinrichtung ist vorzugsweise derart ausgebildet, dass sie die ermittelten Daten, insbesondere die Zustandsgrößen der Brennerflamme, an die Steuerungs-/Regelungseinrichtung übermittelt. Der Drehrohrofen weist vorzugsweise einen oder eine Mehrzahl von Gaseinlässen zum Einlassen von Verbrennungsgas, insbesondere Sauerstoff, auf. Vorzugsweise sind die Gaseinlässe des Drehrohrofens mit zumindest einer oder mehreren Gasquellen verbunden, die ein Gas mit einem Sauerstoffgehalt von mehr als 50 Vol% aufweisen. Vorzugsweis ist die Steuerungs-/Regelungseinrichtung derart ausgebildet, dass sie einen Sauerstoffgehalt von mehr als 50 Vol%, insbesondere mehr als 75 Vol%, vorzugsweise mehr als 90 Vol% innerhalb des Drehrohrofens, insbesondere der Brennzone, einstellt. Vorzugsweise ist der Sauerstoffgehalt innerhalb des Ofens insgesamt größer als 50Vol%, wobei lokal einzelne Bereiche mit einem Sauerstoffgehalt von weniger als 50Vol% auftreten können.

Gemäß einer Ausführungsform ist die Steuerungs-/Regelungseinrichtung derart ausgebildet, dass sie die Zustandsgröße der Brennerflamme mit einem Grenzwert oder Grenzbereich vergleicht und bei einer Abweichung der ermittelten Zustandsgröße von dem Grenzwert oder Grenzbereich die Strömungsgeschwindigkeit, die Menge und/ oder den Impuls des Brennstoff-Gasgemisches und/oder die Brennstoffeigenschaften einstellt.

Gemäß einer weiteren Ausführungsform ist die Messeinrichtung derart ausgebildet, dass sie die Zündstrecke ermittelt und die Steuerungs-/Regelungseinrichtung derart ausgebildet ist, dass sie die ermittelte Zündstrecke mit einem Zündstreckengrenzwert oder Grenzbereich vergleicht und bei einer Abweichung der ermittelten Zündstrecke von dem Zündstreckengrenzwert oder Grenzbereich, die Brennstofffeuchte, die Korngröße des Brennstoffs, der CO2-Gehalt des Brennstoff-Gasgemisches und/ oder der Sauerstoffgehalt des Brennstoff-Gasgemisches erhöht oder verringert.

Gemäß einer weiteren Ausführungsform weist der Brenner einen Axialgaskanal auf, der derart ausgebildet ist, dass ein Axialgas durch diesen strömt und in im Wesentlichen axialer Richtung des Brenners aus der Brennermündung austritt, und wobei der Brenner einen Drallgaskanal aufweist, der derart ausgebildet ist, dass ein Drallgas durch diesen strömt und in im Wesentlichen tangentialer Richtung des Brenners aus der Brennermündung austritt und die Messeinrichtung derart ausgebildet ist, dass sie die Zündstrecke ermittelt. Die Steuerungs-/Regelungseinrichtung ist derart ausgebildet, dass sie bei einer Abweichung der ermittelten Zündstrecke von einem vorabbestimmten Zündstreckengrenzwert oder Grenzbereich, die Strömungsgeschwindigkeit, der Sauerstoffgehalt und/ oder der CO2-Gehalt des Axialgases und/ oder des Drallgases erhöht oder verringert.

Gemäß einer weiteren Ausführungsform ist die Messeinrichtung derart ausgebildet, dass sie die Flammenlänge ermittelt. Die Steuerungs-/Regelungseinrichtung ist vorzugsweise derart ausgebildet, dass sie die ermittelte Flammenlänge mit einem Flammenlängengrenzwert oder Grenzbereich vergleicht und bei einer Abweichung der ermittelten Flammenlänge von dem Flammenlängengrenzwert oder Grenzbereich die Strömungsgeschwindigkeit und/ oder der Impuls des Brennstoff-Gasgemisches erhöht oder verringert.

Gemäß einer weiteren Ausführungsform weist der Drehrohrofen eine Leitung zur Aufgabe von Wasserdampf, CO2, und/ oder Feststoffpartikel in die Brennzone auf, wobei die Messeinrichtung derart ausgebildet ist, dass sie die Flammenlänge ermittelt und die Steuerungs-/Regelungseinrichtung derart ausgebildet ist, dass sie die ermittelte Flammenlänge mit einem Flammenlängengrenzwert oder Grenzbereich vergleicht und bei einer Abweichung der ermittelten Flammenlänge von dem Flammenlängengrenzwert oder Grenzbereich Wasserdampf, CO2, und/ oder Feststoffpartikel in die Brennzone aufgegeben werden. Vorzugsweise weist der Drehrohrofen eine zu dem Brenner separate Leitung zur Aufgabe von Wasserdampf, CO2, und/ oder Feststoffpartikeln in die Brennzone auf. Die Leitung und/ oder der Brenner sind vorzugsweise mit einer Quelle für Wasserdampf, CO2, und/ oder Feststoffpartikel verbunden.

Gemäß einer weiteren Ausführungsform weist der Brenner einen Axialgaskanal auf, der derart ausgebildet ist, dass ein Axialgas durch diesen strömt und in im Wesentlichen axialer Richtung des Brenners aus der Brennermündung austritt. Der Brenner weist einen Drallgaskanal auf, der derart ausgebildet ist, dass ein Drallgas durch diesen strömt und in im Wesentlichen tangentialer Richtung des Brenners aus der Brennermündung austritt. Die Steuerungs-/Regelungseinrichtung ist vorzugsweise derart ausgebildet, dass sie bei einer Abweichung der ermittelten Flammenlänge von dem Flammenlängengrenzwert oder Grenzbereich, die Strömungsgeschwindigkeit des Axialgases in dem Axialgaskanal und des Drallgases in dem Drallgaskanal erhöht oder verringert.

Erfindungsgemäß weist der Drehrohrofen einen Abgasauslass auf, wobei der Brenner mit dem Abgasauslass zur Leitung zumindest eines Teils des Abgases in den Brenner verbunden ist.

Gemäß einer weiteren Ausführungsform ist die Messeinrichtung eine Kamera, insbesondere eine Infrarotkamera.

### Beschreibung der Zeichnungen

Die Erfindung ist nachfolgend anhand mehrerer Ausführungsbeispiele mit Bezug auf die beiliegenden Figuren näher erläutert.
- Fig. 1: zeigt eine schematische Darstellung eines Brenners in einem Drehrohrofen in einer Teilschnittansicht gemäß einem Ausführungsbeispiel.
- Fig. 2: zeigt eine schematische Darstellung eines Brenners in einer Längsschnittansicht gemäß einem Ausführungsbeispiel.

Fig. 1 zeigt einen Drehrohrofen 10 mit einem Drehrohr 12 und einem innerhalb des Drehrohrs 12 angeordneten Brenner 14. Der Brenner 14 ist vorzugsweise an einer in Fig. 1 nicht dargestellten Innenwand des Drehrohrofens 12 befestigt, wobei es sich bei der Innenwand um eine statische Innenwand handelt, die nicht mit dem Drehrohr des Drehrohrofens rotiert. Beispielsweise ist der Brenner 14 an der am Endbereich des Drehrohrs angeordneten Stirnwand angebracht oder erstreckt sich durch diese hindurch.

Das Drehrohr 12 ist vorzugsweise um seine Längsachse rotierbar angeordnet und insbesondere in Richtung des Ofenkopfes, insbesondere des Brenners 14, abfallend ausgerichtet, sodass das zu brennende Material innerhalb des Drehrohrs schwerkraftbedingt und durch die Rotation des Drehrohrs 12 in Richtung des Brenners 14 gefördert wird.

Fig. 1 zeigt des Weiteren eine schematische Darstellung der Flamme 16 des Brenners 14 und der Zündstrecke 18. Bei der Zündstrecke 18 handelt es sich um den Abstand, vorzugsweis in axialer Richtung des Drehrohrofens 10, zwischen dem Brenner 14 und der Flamme 16. Der Brenner 14 weist eine Brennermündung 20 auf, die das axiale Ende des Brenners 14 ausbildet und aus welcher der Brennstoff aus dem Brenner 14 austritt. Insbesondere ist die Zündstrecke 18 der geringste Abstand zwischen der Brennermündung 20 und der Flamme 16.

Der Drehrohrofen 10 weist vorzugsweise eine Messeinrichtung, insbesondere eine Kamera 22, vorzugsweise eine Infrarotkamera auf, die zur Ermittlung der Zündstrecke 18 ausgebildet und angeordnet ist. Vorzugsweise ist die Kamera 22 an der Innenwand des Drehrohrofens 10, beispielsweise an dem Drehrohr 12 oder dem Ofenkopf angebracht. Es ist ebenfalls denkbar, dass die Kamera 22 an einer statischen Innenwand des Ofenkopfes oder außerhalb des Drehrohrofens 10 angebracht ist. Die Messeinrichtung ist vorzugsweise zur Ermittlung der Flammenform, Flammenlänge und Flammenbreite ausgebildet. Vorzugsweise ist die Messeinrichtung derart ausgebildet, dass sie eine Flamme detektiert, wenn die Temperatur einen Wert von 1600 °C überschreitet und/ oder wenn eine Verbrennung des Brennstoffes erfolgt. Die Messeinrichtung umfasst vorzugsweise eine Kühleinrichtung zur Kühlung der Messeinrichtung.

Fig. 2 zeigte den Brenner 14 in einer Schnittansicht, wobei lediglich der sich in das Drehrohr 12 erstreckende Endbereich des Brenners 14 mit der Brennermündung 20 dargestellt ist.

Der Brenner 14 umfasst beispielhaft vier Rohre, die koaxial zueinander angeordnet sind und unterschiedliche Durchmesser aufweisen. Das Zentralrohr 24 mit dem geringsten Durchmesser dient dem Transport von insbesondere stückigem Brennstoff, wie beispielsweise Ersatzbrennstoffe aus Abfall oder Altreifen. Das Zentralrohr 24 bildet einen Zentralkanal 26 aus. Zusammen mit dem Brennstoff wird durch das Zentralrohr 24 ein Trägergas geleitet, das dem pneumatischen Transport des Brennstoffes dient. Bei dem Trägergas handelt es sich insbesondere um ein sauerstoffarmes Gas mit einer Sauerstoffkonzentration von 0 bis 35 Vol%, insbesondere 2 bis 20Vol%, vorzugsweise 10 bis 15 Vol%, höchstvorzugshalber weniger als 10 Vol%. Vorzugsweise weist das Transportgas eine CO₂-Konzentration von 70 bis 95 Vol%, insbesondere 80 bis 90Vol%, vorzugsweise mehr als 75 Vol% auf. Der restliche Anteil des Transportgases umfasst vorzugsweise Sauerstoff, Stickstoff und/ oder Wasser. Das Zentralrohr 24 ist vorzugsweise mit einer Quelle für Brennstoff, insbesondere stückigem Ersatzbrennstoff, und einer Quelle für das Transportgas verbunden.

Koaxial zu dem Zentralrohr 24 ist beispielhaft das Drallgasrohr 28 angeordnet, das einen Drallgaskanal 30 ausbildet. Der Drallgaskanal 30 ist vorzugsweise zwischen der Innenwand des Drallgasrohrs 28 und der Außenwand des Zentralrohrs 24 ausgebildet und dient vorzugsweise zur Leitung eines Drallgases. Das Drallgasrohr 28 erstreckt sich beispielhaft in axialer Richtung, in Richtung der Brennermündung 20, über das Zentralrohr 24 heraus. Das Drallgas weist vorzugsweise einen Sauerstoffgehalt von 0 bis 100 Vol%, insbesondere 30 bis 75 Vol%, vorzugsweise mehr als 90 Vol% auf. Der Drallgaskanal 30 ist vorzugsweise mit einer Quelle für das Drallgas verbunden.

Koaxial zu dem Drallgasrohr 28 ist beispielhaft das Brennstoffrohr 32 angeordnet, das einen Brennstoffkanal 34 ausbildet. Der Brennstoffkanal 34 ist zwischen der Innenwand des Brennstoffrohrs 32 und der Außenwand des Drallgasrohrs 28 ausgebildet und dient vorzugsweise zur Leitung eines feinstückigen Brennstoffes, wie beispielsweise Kohle, sowie der Leitung eines Trägergases zum pneumatischen Transport des Brennstoffs durch den Brennstoffkanal 34. Das Brennstoffrohr 32 erstreckt sich beispielhaft in axialer Richtung, in Richtung der Brennermündung 20, über das Zentralrohr 24 und da Drallgasrohr 28 heraus. Das Trägergas weist vorzugsweise einen Sauerstoffgehalt von 0 bis 30 Vol%, insbesondere 2 bis 20 Vol%, %, vorzugsweise 10 bis 15 Vol%, höchstvorzugshalber weniger als 10 Vol% auf. Vorzugsweise weist das Transportgas eine CO₂-Konzentration von 70 bis 95 Vol%, insbesondere 80 bis 90Vol%, vorzugsweise mehr als 75 Vol% auf. Der restliche Anteil des Transportgases umfasst vorzugsweise Sauerstoff, Stickstoff und/ oder Wasser. Der Brennstoffkanal 34 ist vorzugsweise mit einer Quelle für das Trägergas und den insbesondere feinkörnigen Brennstoff verbunden.

Koaxial zu dem Brennstoffrohr 32 ist beispielhaft das Axialgasrohr 36 angeordnet, das einen Axialgaskanal 38 ausbildet. Der Axialgaskanal 38 ist insbesondere zwischen der Innenwand des Axialgasrohrs 36 und der Außenwand des Brennstoffrohr 32 ausgebildet und dient vorzugsweise zur Leitung eines Axialgases. Das Axialgasrohr 36 erstreckt sich beispielhaft in axialer Richtung, in Richtung der Brennermündung 20, über das Zentralrohr 24. das Brennstoffrohr 32 und das Drallgasrohr 28 heraus. Das Axialgas weist vorzugsweise einen Sauerstoffgehalt von 0 bis 100 Vol%, insbesondere 30 bis 75 Vol%, vorzugsweise mehr als 90 Vol% auf. Der Axialgaskanal 38 ist vorzugsweise mit einer Quelle für das Axialgas verbunden.

Die wesentliche Strömungsrichtung der Gase ist mit dem Pfeil gekennzeichnet. Das Axialgas und das Drallgas weisen vorzugsweise eine relativ zu dem Trägergas hohe Strömungsgeschwindigkeit auf. Die Strömungsrichtung des Axialgases ist im Wesentlichen in Axialer Richtung des Brenner, wobei die Strömungsrichtung des Drallgases im Wesentlichen in tangentialer Richtung des Brenners gerichtet ist. Das Drallgas und das Axialgas dienen vorzugsweise dazu, dem aus der Brennermündung 20, insbesondere aus dem Brennstoffkanal 30 und dem Zentralkanal 26 austretenden Brennstoff, mit einem Axial- und Drallimpuls zu beaufschlagen.

Der Zentralkanal 26, der Drallgaskanal 30, der Brennstoffkanal 34 und der Axialgaskanal 38 sind jeweils mit einer Einrichtung zur Einstellung der Strömungsgeschwindigkeit und/ oder der Menge des jeweiligen Gases, wie das Trägergas, Axialgas oder Drallgas, verbunden. Bei der Einrichtung zur Einstellung der Strömungsgeschwindigkeit und/ oder der Gasmenge handelt es sich beispielsweise um ein Ventil, einen Ventilator, eine Düse und/ oder einen Diffusor.

Der Drehrohrofen 10 weist eine Steuerungs-/Regelungseinrichtung auf, die mit der Kamera 22 zur Übermittlung der mittels der Kamera 22 ermittelten Daten, insbesondere die Zündstrecke, die Flammenlänge und/ oder die Flammenbreite, verbunden ist. Die Steuerungs-/Regelungseinrichtung ist vorzugsweise mit der Einrichtung zur Einstellung der Strömungsgeschwindigkeit und/ oder der Gasmenge verbunden und derart ausgebildet, die Strömungsgeschwindigkeit und/ oder der Gasmenge der jeweils durch den Zentralkanal 26, den Drallgaskanal 30, den Brennstoffkanal 34 und den Axialgaskanal 38 strömenden Gase zu steuern/ regeln. Vorzugsweis ist die Steuerungs-/Regelungseinrichtung derart ausgebildet, dass sie die Strömungsgeschwindigkeit und/ oder der Gasmenge in Abhängigkeit der ermittelten die Zündstrecke, die Flammenlänge und/ oder die Flammenbreite einstellt, vorzugsweise erhöht, verringert oder unverändert lässt.

Vorzugsweise wird die ermittelte Zustandsgröße der Brennerflamme mit einem vorabbestimmten Grenzwert oder Grenzbereich verglichen und bei einer Abweichung der ermittelten Zustandsgröße von dem Grenzwert oder Grenzbereich wird die Strömungsgeschwindigkeit, die Menge und/ oder der Impuls des Trägergases und/oder die Brennstoffeigenschaften eingestellt. Es ist ebenfalls denkbar, dass die die Strömungsgeschwindigkeit, die Menge und/ oder der Impuls des Trägergases und/oder die Brennstoffeigenschaften derart gesteuert werden, dass der ermittelten Zustandsgröße ein jeweilig vorabbestimmter Wert der Strömungsgeschwindigkeit, Menge und/ oder Impuls des Trägergases und/oder der Brennstoffeigenschaften zugeordnet ist, sodass die Strömungsgeschwindigkeit, die Menge und/ oder der Impuls des Trägergases und/oder die Brennstoffeigenschaften in Abhängigkeit der ermittelten Zustandsgröße auf den jeweiligen vorabbestimmten Wert eingestellt werden.

Beispielsweise wird die Zündstrecke ermittelt und mit einem Zündstreckengrenzwert oder Grenzbereich vergleichen. Unterschreitet die ermittelte Zündstrecke den Zündstreckengrenzwert oder Grenzbereich wird beispielsweise die Brennstofffeuchte und/ oder die Korngröße des Brennstoffs erhöht. Überschreitet die ermittelte Zündstrecke den Zündstreckengrenzwert oder Grenzbereich wird beispielsweise die Brennstofffeuchte und/ oder die Korngröße des Brennstoffs verringert.

Beispielsweise wird bei einem Unterschreiten des Zündstreckengrenzwerts oder Grenzbereichs, der CO₂-Anteil in dem Trägergas erhöht und vorzugsweise der Sauerstoffanteil des Trägergases verringert. Überschreitet die ermittelte Zündstrecke 18 den Zündstreckengrenzwert oder Grenzbereich wird beispielsweise der CO₂-Anteil in dem Trägergas verringert und vorzugsweise der Sauerstoffanteil des Trägergases erhöht. Beispielsweise wird bei einem Unterschreiten der ermittelten Zündstrecke von dem Zündstreckengrenzwert oder Grenzbereich feinkörniges Material, wie Kalkmehl oder Gipsmehl, durch den Brenner 14, insbesondere durch den Brennstoffkanal 34 und/ oder den Axialgaskanal 38 in die Brennzone des Drehrohrofens 10 aufgegeben.

Der Brenner 14 weist einen Zentralkanal 26 auf, durch welchen Brennstoff zusammen mit einem Trägergas strömt. Des Weiteren weist der Brenner 12 einen Drallgaskanal 26 auf, durch welchen das Drallgas strömt. Der Brenner 12 weist auch einen Axialgaskanal 38 auf, durch welchen das Axialgas strömt. Insbesondere weist der Brenner 12 einen Brennstoffkanal 34 auf, durch welchen Brennstoff zusammen mit einem Trägergas strömt.

Insbesondere wird bei einem Unterschreiten des Zündstreckengrenzwerts oder Grenzbereichs, die Strömungsgeschwindigkeit und/ oder die Menge des Trägergases, insbesondere in dem Zentralkanal 26 und/ oder dem Brennstoffkanal 34, erhöht. Überschreitet die ermittelte Zündstrecke 18 den Zündstreckengrenzwert oder Grenzbereich wird beispielsweise die Strömungsgeschwindigkeit und/ oder die Menge des Trägergases, insbesondere in dem Zentralkanal 26 und/ oder dem Brennstoffkanal 34 verringert. Vorzugsweise wird bei einem Unterschreiten des Zündstreckengrenzwerts oder Grenzbereichs, die Strömungsgeschwindigkeit des Axialgases in dem Axialgaskanal 38 erhöht und bei einem Überschreiten des Zündstreckengrenzwerts oder Grenzbereichs verringert. Vorzugsweise wird bei einem Unterschreiten des Zündstreckengrenzwerts oder Grenzbereichs, die Strömungsgeschwindigkeit des Drallgases in dem Drallgaskanal 30 erhöht und bei einem Überschreiten des Zündstreckengrenzwerts oder Grenzbereichs verringert.

Beispielsweise wird die Flammenlänge ermittelt und mit einem Flammenlängengrenzwert oder Grenzbereich verglichen. Unterschreitet die ermittelte Flammenlänge den Flammenlängengrenzwert oder Grenzbereich wird beispielsweise die Strömungsgeschwindigkeit des Axialgases in dem Axialgaskanal 38 und des Drallgases in dem Drallgaskanal 30 verringert und bei einem Überschreiten erhöht. Die Strömungsgeschwindigkeit des Trägergases wird beispielsweise in Abhängigkeit der ermittelten Flammenlänge nicht verändert. Beispielsweise wird bei einer Abweichung der Flammenlänge von dem Flammenlängengrenzwert oder Grenzbereich Wasserdampf, CO₂, und/ oder Feststoffpartikel in die Brennzone aufgegeben werden. Die Aufgabe erfolgt beispielsweise über den Brenner oder über zumindest eine zusätzliche Leitung. Die Feststoffpartikel werden insbesondere durch den Zentralkanal oder den Brennstoffkanal aufgegeben, wobei der Wasserdampf und/ oder das CO₂ vorzugsweise durch den Axialgaskanal 38 und/ oder den Drallgaskanal 30 in die Brennzone aufgegeben wird. Bei den Feststoffpartikeln handelt es sich beispielsweise um Zementrohmehl, Kalksteinmehl, kalziniertes Zementrohmehl und/oder Brennstoffasche, wobei diese die Wärmestrahlung innerhalb des Drehrohrofens anregen und somit die Ausdehnung der Brennerflamme beeinflussen.

Unterschreitet die ermittelte Flammenlänge den Flammenlängengrenzwert oder Grenzbereich wird beispielsweise die Aufgabe von Wasserdampf, CO₂ und/oder der Feststoffpartikel erhöht, wobei die Aufgabe bei einem Unterschreiten des Flammenlängengrenzwerts oder Grenzbereichs verringert wird.

Beispielsweise wird die Flammenform ermittelt und mit einer Vielzahl von vorabbestimmten Flammenformen verglichen. Vorzugsweise ist jeder Flammenform ein jeweilig vorabbestimmter Wert der Strömungsgeschwindigkeit, Menge und/ oder Impuls des Trägergases und/oder der Brennstoffeigenschaften zugeordnet, sodass die Strömungsgeschwindigkeit, die Menge und/ oder der Impuls des Trägergases und/oder die Brennstoffeigenschaften in Abhängigkeit der ermittelten Flammenform auf den jeweiligen vorabbestimmten Wert eingestellt werden. Bei der Flammenform handelt es sich beispielsweise um die zweidimensionale oder dreidimensionale Erstreckung der Brennerflamme innerhalb des Drehrohrofens.

### Bezugszeichenliste

- 10: Drehrohrofen
- 12: Drehrohr
- 14: Brenner
- 16: Brennerflamme
- 18: Zündstrecke
- 20: Brennermündung
- 22: Messeinrichtung / Kamera
- 24: Zentralrohr
- 26: Zentralkanal
- 28: Drallgasrohr
- 30: Drallgaskanal
- 32: Brennstoffrohr
- 34: Brennstoffkanal
- 36: Axialgasrohr
- 38: Axialgaskanal

## Patentansprüche

1. Verfahren zum Betreiben eines Brenners (14) eines Drehrohrofens (10),
wobei die dem Drehrohrofen (10) zugeführten Gasströme in Summe mehr als 50 Vol% Sauerstoff umfassen,
wobei der Brenner (14) eine Brennermündung (20) aufweist, aus welcher ein Brennstoff-Gasgemisch ausgelassen wird und
wobei zumindest eine Zustandsgröße der Brennerflamme (16), insbesondere die Zündstrecke (18), die Flammenform, die Flammenlänge und/ oder die Flammenbreite, ermittelt wird,
**dadurch gekennzeichnet, dass**
die Strömungsgeschwindigkeit, die Menge und/ oder der Impuls des Brennstoff-Gasgemisches und/oder die Brennstoffeigenschaften in Abhängigkeit der ermittelten Zustandsgröße gesteuert/ geregelt wird, wobei das Abgas des Drehrohrofens (10) zumindest teilweise dem Brenner (14) zugeführt wird.

2. Verfahren nach Anspruch 1, wobei die Zustandsgröße der Brennerflamme (16) mit einem Grenzwert oder Grenzbereich verglichen wird und bei einer Abweichung der ermittelten Zustandsgröße von dem Grenzwert oder Grenzbereich die Strömungsgeschwindigkeit, die Menge und/ oder der Impuls des Brennstoff-Gasgemisches und/oder die Brennstoffeigenschaften eingestellt wird.

3. Verfahren nach einem der vorangehenden Ansprüche, wobei die Zündstrecke (18) ermittelt und mit einem Zündstreckengrenzwert oder Grenzbereich vergleichen wird und wobei bei einer Abweichung der ermittelten Zündstrecke (18) von dem Zündstreckengrenzwert oder Grenzbereich, die Brennstofffeuchte, die Korngröße des Brennstoffs, der CO₂-Gehalt des Brennstoff-Gasgemisches und/ oder der Sauerstoffgehalt des Brennstoff-Gasgemisches erhöht oder verringert wird.

4. Verfahren nach einem der vorangehenden Ansprüche, wobei der Brenner (14) einen Axialgaskanal (38), durch welchen ein Axialgas strömt und in im Wesentlichen axialer Richtung des Brenners (14) aus der Brennermündung (20) austritt, und
einen Drallgaskanal (30) aufweist, durch welchen ein Drallgas strömt und in im Wesentlichen tangentialer Richtung des Brenners (14) aus der Brennermündung (20) austritt und
wobei die Zündstrecke (18) ermittelt und mit einem Zündstreckengrenzwert oder Grenzbereich vergleichen wird und
wobei bei einer Abweichung der ermittelten Zündstrecke (18) von dem Zündstreckengrenzwert oder Grenzbereich, die Strömungsgeschwindigkeit, der Sauerstoffgehalt und/ oder der CO₂-Gehalt des Axialgases und/ oder des Drallgases erhöht oder verringert wird.

5. Verfahren nach einem der vorangehenden Ansprüche, wobei die Flammenlänge ermittelt und mit einem Flammenlängengrenzwert oder Grenzbereich verglichen wird und wobei bei einer Abweichung der ermittelten Flammenlänge von dem Flammenlängengrenzwert oder Grenzbereich die Strömungsgeschwindigkeit und/ oder der Impuls des Brennstoff-Gasgemisches erhöht oder verringert wird.

6. Verfahren nach einem der vorangehenden Ansprüche, wobei die Flammenlänge ermittelt und mit einem Flammenlängengrenzwert oder Grenzbereich verglichen wird und wobei bei einer Abweichung der ermittelten Flammenlänge von dem Flammenlängengrenzwert oder Grenzbereich Wasserdampf, CO₂, und/ oder Feststoffpartikel in die Brennzone aufgegeben werden.

7. Verfahren nach Anspruch 5, wobei der Brenner (14) einen Axialgaskanal (38), durch welchen ein Axialgas strömt und in im Wesentlichen axialer Richtung des Brenners (14) aus der Brennermündung (20) austritt, und
einen Drallgaskanal (30) aufweist, durch welchen ein Drallgas strömt und in im Wesentlichen tangentialer Richtung des Brenners (14) aus der Brennermündung (20) austritt und
wobei bei einer Abweichung der ermittelten Flammenlänge von dem Flammenlängengrenzwert oder Grenzbereich die Strömungsgeschwindigkeit des Axialgases in dem Axialgaskanal und des Drallgases in dem Drallgaskanal erhöht oder verringert wird.

8. Verfahren nach einem der vorangehenden Ansprüche, wobei die Zustandsgröße der Brennerflamme (16) mit einer Kamera (22), insbesondere einer Infrarotkamera, ermittelt wird.

9. Drehrohrofen (10) zum Brennen von Rohmehl zu Zementklinker aufweisend eine innerhalb des Drehrohrofens (10) ausgebildete Brennzone,
einen Brenner (14) mit einer Brennermündung (20) zum Auslassen eines Brennstoff-Gasgemisches in die Brennzone,
eine Messeinrichtung (22), die derart ausgebildet und angeordnet ist, dass sie zumindest eine Zustandsgröße der Brennerflamme (16), insbesondere die Zündstrecke (18), die Flammenlänge und/ oder die Flammenbreite, ermittelt,
**dadurch gekennzeichnet, dass**
der Drehrohrofen (10) eine Steuerungs-/Regelungseinrichtung aufweist, die derart ausgebildet, dass sie die Strömungsgeschwindigkeit die Menge und/ oder den Impuls des Brennstoff-Gasgemisches und/oder die Brennstoffeigenschaften in Abhängigkeit der ermittelten Zustandsgröße steuert/ regelt, wobei der Drehrohrofen (10) einen Abgasauslass aufweist und der Brenner (14) mit dem Abgasauslass zur Leitung zumindest eines Teils des Abgases in den Brenner (14) verbunden ist.

10. Drehrohrofen nach Anspruch 9, wobei die Steuerungs-/Regelungseinrichtung derart ausgebildet ist, dass sie die Zustandsgröße der Brennerflamme (16) mit einem Grenzwert oder Grenzbereich vergleicht und bei einer Abweichung der ermittelten Zustandsgröße von dem Grenzwert oder Grenzbereich die Strömungsgeschwindigkeit, die Menge und/ oder den Impuls des Brennstoff-Gasgemisches und/oder die Brennstoffeigenschaften einstellt.

11. Drehrohrofen nach Anspruch 9 oder 10, wobei die Messeinrichtung (22) derart ausgebildet ist, dass sie die Zündstrecke (18) ermittelt und die Steuerungs-/Regelungseinrichtung derart ausgebildet ist, dass sie die ermittelte Zündstrecke (18) mit einem Zündstreckengrenzwert oder Grenzbereich vergleicht und wobei bei einer Abweichung der ermittelten Zündstrecke (18) von dem Zündstreckengrenzwert oder Grenzbereich, die Brennstofffeuchte, die Korngröße des Brennstoffs, der CO₂-Gehalt des Brennstoff-Gasgemisches und/ oder der Sauerstoffgehalt des Brennstoff-Gasgemisches erhöht oder verringert.

12. Drehrohrofen nach einem der Ansprüche 9 bis 11, wobei der Brenner (14) einen Axialgaskanal (38) aufweist, der derart ausgebildet ist, dass ein Axialgas durch diesen strömt und in im Wesentlichen axialer Richtung des Brenners (14) aus der Brennermündung (20) austritt, und wobei
der Brenner (14) einen Drallgaskanal (30) aufweist, der derart ausgebildet ist, dass ein Drallgas durch diesen strömt und in im Wesentlichen tangentialer Richtung des Brenners (14) aus der Brennermündung (20) austritt und
die Messeinrichtung (22) derart ausgebildet ist, dass sie die Zündstrecke (18) ermittelt und
wobei die Steuerungs-/Regelungseinrichtung derart ausgebildet ist, dass sie bei einer Abweichung der ermittelten Zündstrecke (18) von einem vorabbestimmten Zündstreckengrenzwert oder Grenzbereich, die Strömungsgeschwindigkeit, der Sauerstoffgehalt und/ oder der CO₂-Gehalt des Axialgases und/ oder des Drallgases erhöht oder verringert.

13. Drehrohrofen nach einem der Ansprüche 9 bis 12, wobei die Messeinrichtung (22) derart ausgebildet ist, dass sie die Flammenlänge ermittelt und die Steuerungs-/Regelungseinrichtung derart ausgebildet ist, dass sie die ermittelte Flammenlänge mit einem Flammenlängengrenzwert oder Grenzbereich vergleicht und bei einer Abweichung der ermittelten Flammenlänge von dem Flammenlängengrenzwert oder Grenzbereich die Strömungsgeschwindigkeit und/ oder der Impuls des Brennstoff-Gasgemisches erhöht oder verringert.

14. Drehrohrofen nach einem der Ansprüche 9 bis 13, wobei der Drehrohrofen (10) eine Leitung zur Aufgabe von Wasserdampf, CO₂, und/ oder Feststoffpartikel in die Brennzone aufweist und wobei die Messeinrichtung (22) derart ausgebildet ist, dass sie die Flammenlänge ermittelt und die Steuerungs-/Regelungseinrichtung derart ausgebildet ist, dass sie die ermittelte Flammenlänge mit einem Flammenlängengrenzwert oder Grenzbereich vergleicht und bei einer Abweichung der ermittelten Flammenlänge von dem Flammenlängengrenzwert oder Grenzbereich Wasserdampf, CO₂, und/ oder Feststoffpartikel in die Brennzone aufgegeben werden.

15. Drehrohrofen nach Anspruch 13, wobei der Brenner einen Axialgaskanal (38) aufweist, der derart ausgebildet ist, dass ein Axialgas durch diesen strömt und in im Wesentlichen axialer Richtung des Brenners (14) aus der Brennermündung (20) austritt, und wobei
der Brenner (14) einen Drallgaskanal (30) aufweist, der derart ausgebildet ist, dass ein Drallgas durch diesen strömt und in im Wesentlichen tangentialer Richtung des Brenners (14) aus der Brennermündung (20) austritt und
wobei die Steuerungs-/Regelungseinrichtung derart ausgebildet ist, dass sie bei einer Abweichung der ermittelten Flammenlänge von dem Flammenlängengrenzwert oder Grenzbereich, die Strömungsgeschwindigkeit des Axialgases in dem Axialgaskanal (38) und des Drallgases in dem Drallgaskanal (30) erhöht oder verringert.

16. Drehrohrofen nach einem der Ansprüche 9 bis 15, wobei die Messeinrichtung (22) eine Kamera, insbesondere eine Infrarotkamera ist.

## Claims

1. A process for operating a burner (14) of a rotary kiln (10),
wherein the gas streams supplied to the rotary kiln (10) comprise in total more than 50% by volume of oxygen,
wherein the burner (14) has a burner orifice (20) from which a fuel-gas mixture is discharged and
wherein at least one state variable of the burner flame (16), in particular the ignition distance (18), the flame shape, the flame length and/or the flame width, is determined,
**characterized in that**
the flow velocity, the amount and/or the momentum of the fuel-gas mixture and/or the fuel properties is under open-loop/closed-loop control in accordance with the determined state variable, wherein the exhaust gas from the rotary kiln (10) is supplied at least in part to the burner (14).

2. The process as claimed in claim 1, wherein the state variable of the burner flame (16) is compared with a limit value or limit range and, if the determined state variable deviates from the limit value or limit range, the flow velocity, the amount and/or the momentum of the fuel-gas mixture and/or the fuel properties is adjusted.

3. The process as claimed in either of the preceding claims, wherein the ignition distance (18) is determined and compared with an ignition distance limit value or limit range and wherein, if the determined ignition distance (18) deviates from the ignition distance limit value or limit range, the fuel moisture content, the particle size of the fuel, the CO₂ content of the fuel-gas mixture and/or the oxygen content of the fuel-gas mixture is increased or decreased.

4. The process as claimed in any of the preceding claims, wherein the burner (14) has an axial gas channel (38) through which an axial gas flows and exits the burner orifice (20) in the essentially axial direction of the burner (14) and
a swirl gas channel (30) through which a swirl gas flows and exits the burner orifice (20) in essentially the tangential direction of the burner (14) and
wherein the ignition distance (18) is determined and compared with an ignition distance limit value or limit range and
wherein, if the determined ignition distance (18) deviates from the ignition distance limit value or limit range, the flow velocity, the oxygen content and/or the CO₂ content of the axial gas and/or of the swirl gas is increased or decreased.

5. The process as claimed in any of the preceding claims, wherein the flame length is determined and compared with a flame length limit value or limit range and wherein, if the determined flame length deviates from the flame length limit value or limit range, the flow velocity and/or the momentum of the fuel-gas mixture is increased or decreased.

6. The process as claimed in any of the preceding claims, wherein the flame length is determined and compared with a flame length limit value or limit range and wherein, if the determined flame length deviates from the flame length limit value or limit range, water vapor, CO₂ and/or solid particles are fed into the combustion zone.

7. The process as claimed in claim 5, wherein the burner (14) has an axial gas channel (38) through which an axial gas flows and exits the burner orifice (20) in the essentially axial direction of the burner (14) and
a swirl gas channel (30) through which a swirl gas flows and exits the burner orifice (20) in essentially the tangential direction of the burner (14) and
wherein, if the determined flame length deviates from the flame length limit value or limit range, the flow velocity of the axial gas in the axial gas channel and of the swirl gas in the swirl gas channel is increased or decreased.

8. The process as claimed in any of the preceding claims, wherein the state variable of the burner flame (16) is determined using a camera (22), in particular an infrared camera.

9. A rotary kiln (10) for burning raw meal to cement clinker having
a combustion zone designed within the rotary kiln (10),
a burner (14) having a burner orifice (20) for discharging a fuel-gas mixture into the combustion zone,
a measuring device (22) that is designed and arranged such that it determines at least one state variable of the burner flame (16), in particular the ignition distance (18), the flame length and/or the flame width,
**characterized in that**
the rotary kiln (10) has an open-loop/closed-loop control device designed such that it provides open-loop/closed-loop control of the flow velocity, the amount and/or the momentum of the fuel-gas mixture and/or the fuel properties in accordance with the determined state variable, wherein the rotary kiln (10) has an exhaust gas outlet and the burner (14) is connected to the exhaust gas outlet for conducting at least part of the exhaust gas into the burner (14).

10. The rotary kiln as claimed in claim 9, wherein the open-loop/closed-loop control device is designed such that it compares the state variable of the burner flame (16) with a limit value or limit range and, if the determined state variable deviates from the limit value or limit range, it adjusts the flow velocity, the amount and/or the momentum of the fuel-gas mixture and/or the fuel properties.

11. The rotary kiln as claimed in claim 9 or 10, wherein the measuring device (22) is designed such that it determines the ignition distance (18) and the open-loop/closed-loop control device is designed such that it compares the determined ignition distance (18) with an ignition distance limit value or limit range and wherein, if the determined ignition distance (18) deviates from the ignition distance limit value or limit range, the fuel moisture content, the particle size of the fuel, the CO₂ content of the fuel-gas mixture and/or the oxygen content of the fuel-gas mixture is increased or decreased.

12. The rotary kiln as claimed in any of claims 9 to 11, wherein the burner (14) has an axial gas channel (38) designed such that an axial gas flows through it and exits the burner orifice (20) in the essentially axial direction of the burner (14), and wherein
the burner (14) has a swirl gas channel (30) that is designed such that a swirl gas flows through it and exits the burner orifice (20) in essentially the tangential direction of the burner (14) and
the measuring device (22) is designed such that it determines the ignition distance (18) and
wherein the open-loop/closed-loop control device is designed such that, if the determined ignition distance (18) deviates from a predetermined ignition distance limit value or limit range, it increases or decreases the flow velocity, the oxygen content and/or the CO₂ content of the axial gas and/or of the swirl gas.

13. The rotary kiln as claimed in any of claims 9 to 12, wherein the measuring device (22) is designed such that it determines the flame length and the open-loop/closed-loop control device is designed such that it compares the determined flame length with a flame length limit value or limit range and, if the determined flame length deviates from the flame length limit value or limit range, the flow velocity and/or the momentum of the fuel-gas mixture is increased or decreased.

14. The rotary kiln as claimed in any of claims 9 to 13, wherein the rotary kiln (10) has a conduit for feeding water vapor, CO₂ and/or solid particles into the combustion zone and wherein the measuring device (22) is designed such that it determines the flame length and the open-loop/closed-loop control device is designed such that it compares the determined flame length with a flame length limit value or limit range and, if the determined flame length deviates from the flame length limit value or limit range, water vapor, CO₂ and/or solid particles are fed into the combustion zone.

15. The rotary kiln as claimed in claim 13, wherein the burner has an axial gas channel (38) designed such that an axial gas flows through it and exits the burner orifice (20) in the essentially axial direction of the burner (14), and wherein
the burner (14) has a swirl gas channel (30) that is designed such that a swirl gas flows through it and exits the burner orifice (20) in essentially the tangential direction of the burner (14) and
wherein the open-loop/closed-loop control device is designed such that, if the determined flame length deviates from the flame length limit value or limit range, it increases or decreases the flow velocity of the axial gas in the axial gas channel (38) and of the swirl gas in the swirl gas channel (30).

16. The rotary kiln as claimed in any of claims 9 to 15, wherein the measuring device (22) is a camera, in particular an infrared camera.

## Revendications

1. Procédé de fonctionnement d'un brûleur (14) d'un four rotatif (10),
dans lequel les flux gazeux alimentant le four rotatif (10) comprennent au total plus de 50 % d'oxygène en volume,
dans lequel le brûleur (14) comporte un orifice (20) d'où s'échappe un mélange combustible-gaz et
dans lequel au moins une variable d'état de la flamme du brûleur (16), en particulier la distance d'allumage (18), la forme de la flamme, la longueur de la flamme et/ou la largeur de la flamme, est déterminée,
**caractérisé par le fait que**
la vitesse d'écoulement, la quantité et/ou l'élan du mélange combustible-gaz et/ou les propriétés du combustible sont contrôlés en boucle ouverte/fermée en fonction de la variable d'état déterminée, le gaz d'échappement du four rotatif (10) étant fourni au moins en partie au brûleur (14).

2. Procédé selon la revendication 1, dans lequel la variable d'état de la flamme du brûleur (16) est comparée à une valeur limite ou à une plage limite et, si la variable d'état déterminée s'écarte de la valeur limite ou de la plage limite, la vitesse d'écoulement, la quantité et/ou l'élan du mélange combustible-gaz et/ou les propriétés du combustible sont ajustés.

3. Procédé selon l'une des revendications précédentes, dans lequel la distance d'allumage (18) est déterminée et comparée à une valeur limite de distance d'allumage ou à une plage limite et dans lequel, si la distance d'allumage déterminée (18) s'écarte de la valeur limite de distance d'allumage ou de la plage limite, la teneur en humidité du combustible, la taille des particules du combustible, la teneur en CO₂ du mélange combustible-gaz et/ou la teneur en oxygène du mélange combustible-gaz est augmentée ou diminuée.

4. Procédé selon l'une quelconque des revendications précédentes, dans lequel le brûleur (14) possède un canal de gaz axial (38) à travers lequel un gaz axial s'écoule et sort de l'orifice du brûleur (20) dans la direction essentiellement axiale du brûleur (14) et
un canal de gaz tourbillonnaire (30) à travers lequel un gaz tourbillonnaire s'écoule et sort de l'orifice du brûleur (20) essentiellement dans la direction tangentielle du brûleur (14) et
la distance d'allumage (18) est déterminée et comparée à une valeur limite de distance d'allumage ou à une plage de limites et
Si la distance d'allumage déterminée (18) s'écarte de la valeur limite de la distance d'allumage ou de la plage de valeurs limites, la vitesse d'écoulement, la teneur en oxygène et/ou la teneur en CO₂ du gaz axial et/ou du gaz tourbillonnaire sont augmentées ou diminuées.

5. Procédé selon l'une des revendications précédentes, dans lequel la longueur de la flamme est déterminée et comparée à une valeur limite de longueur de flamme ou à une plage de limites et dans lequel, si la longueur de flamme déterminée s'écarte de la valeur limite de longueur de flamme ou de la plage de limites, la vitesse d'écoulement et/ou la quantité de mouvement du mélange combustible-gaz est augmentée ou diminuée.

6. Procédé selon l'une des revendications précédentes, dans lequel la longueur de la flamme est déterminée et comparée à une valeur limite de longueur de flamme ou à une plage de limites et dans lequel, si la longueur de flamme déterminée s'écarte de la valeur limite de longueur de flamme ou de la plage de limites, de la vapeur d'eau, du CO₂ et/ou des particules solides sont introduits dans la zone de combustion.

7. Procédé selon la revendication 5, dans lequel le brûleur (14) possède un canal de gaz axial (38) à travers lequel un gaz axial s'écoule et sort de l'orifice du brûleur (20) dans la direction essentiellement axiale du brûleur (14) et
un canal de gaz tourbillonnaire (30) à travers lequel un gaz tourbillonnaire s'écoule et sort de l'orifice du brûleur (20) essentiellement dans la direction tangentielle du brûleur (14) et
Si la longueur de flamme déterminée s'écarte de la valeur limite ou de la plage limite de longueur de flamme, la vitesse d'écoulement du gaz axial dans le canal de gaz axial et du gaz tourbillonnaire dans le canal de gaz tourbillonnaire est augmentée ou réduite.

8. Procédé selon l'une quelconque des revendications précédentes, dans lequel la variable d'état de la flamme du brûleur (16) est déterminée à l'aide d'une caméra (22), en particulier une caméra infrarouge.

9. Un four rotatif (10) pour brûler de la farine crue en clinker de ciment ayant une zone de combustion conçue à l'intérieur du four rotatif (10),
un brûleur (14) doté d'un orifice de brûleur (20) pour décharger un mélange combustible-gaz dans la zone de combustion,
un dispositif de mesure (22) conçu et disposé de manière à déterminer au moins une variable d'état de la flamme du brûleur (16), en particulier la distance d'allumage (18), la longueur de la flamme et/ou la largeur de la flamme,
**caractérisé par le fait que**
le four rotatif (10) est équipé d'un dispositif de commande en boucle ouverte/fermée conçu pour assurer la commande en boucle ouverte/fermée de la vitesse d'écoulement, de la quantité et/ou de l'élan du mélange combustible-gaz et/ou des propriétés du combustible en fonction de la variable d'état déterminée, le four rotatif (10) étant équipé d'une sortie de gaz d'échappement et le brûleur (14) étant relié à la sortie de gaz d'échappement pour acheminer au moins une partie des gaz d'échappement vers le brûleur (14).

10. Four rotatif selon la revendication 9, dans lequel le dispositif de contrôle en boucle ouverte/fermée est conçu pour comparer la variable d'état de la flamme du brûleur (16) avec une valeur limite ou une plage de limites et, si la variable d'état déterminée s'écarte de la valeur limite ou de la plage de limites, pour ajuster la vitesse d'écoulement, la quantité et/ou l'élan du mélange combustible-gaz et/ou les propriétés du combustible.

11. Le four rotatif selon la revendication 9 ou 10, dans lequel le dispositif de mesure (22) est conçu pour déterminer la distance d'allumage (18) et le dispositif de contrôle en boucle ouverte/fermée est conçu pour comparer la distance d'allumage déterminée (18) à une valeur limite de distance d'allumage ou à une plage de limites, et dans lequel, si la distance d'allumage déterminée (18) s'écarte de la valeur limite de la distance d'allumage ou de la plage de limites, la teneur en humidité du combustible, la taille des particules du combustible, la teneur en CO₂ du mélange combustible-gaz et/ou la teneur en oxygène du mélange combustible-gaz sont augmentées ou réduites.

12. Four rotatif selon l'une des revendications 9 à 11, dans lequel le brûleur (14) possède un canal de gaz axial (38) conçu de manière à ce qu'un gaz axial le traverse et sorte de l'orifice du brûleur (20) dans la direction essentiellement axiale du brûleur (14), et dans lequel
le brûleur (14) comporte un canal de gaz tourbillonnaire (30) conçu de manière à ce qu'un gaz tourbillonnaire le traverse et sorte de l'orifice du brûleur (20) essentiellement dans la direction tangentielle du brûleur (14) et
le dispositif de mesure (22) est conçu de manière à déterminer la distance d'allumage (18) et
dans lequel le dispositif de contrôle en boucle ouverte/fermée est conçu de telle sorte que, si la distance d'allumage déterminée (18) s'écarte d'une valeur limite de distance d'allumage ou d'une plage de limites prédéterminée, il augmente ou diminue la vitesse d'écoulement, la teneur en oxygène et/ou la teneur en CO₂ du gaz axial et/ou du gaz tourbillonnant.

13. Four rotatif selon l'une des revendications 9 à 12, dans lequel le dispositif de mesure (22) est conçu pour déterminer la longueur de la flamme et le dispositif de commande en boucle ouverte/fermée est conçu pour comparer la longueur de la flamme déterminée avec une valeur limite ou une plage de limites de la longueur de la flamme et, si la longueur de la flamme déterminée s'écarte de la valeur limite ou de la plage de limites de la longueur de la flamme, la vitesse d'écoulement et/ou la quantité de mouvement du mélange combustible-gaz est augmentée ou diminuée.

14. Le four rotatif selon l'une des revendications 9 à 13, dans lequel le four rotatif (10) possède un conduit pour alimenter la zone de combustion en vapeur d'eau, CO₂ et/ou particules solides et dans lequel le dispositif de mesure (22) est conçu pour déterminer la longueur de la flamme et le dispositif de contrôle en boucle ouverte/fermée est conçu pour comparer la longueur de la flamme déterminée avec une valeur limite ou une plage de limites de la longueur de la flamme et, si la longueur de flamme déterminée s'écarte de la valeur limite de longueur de flamme ou de la plage limite, de la vapeur d'eau, du CO₂ et/ou des particules solides sont introduits dans la zone de combustion.

15. Four rotatif selon la revendication 13, dans lequel le brûleur comporte un canal de gaz axial (38) conçu de manière à ce qu'un gaz axial le traverse et sorte de l'orifice du brûleur (20) dans la direction essentiellement axiale du brûleur (14), et dans lequel
le brûleur (14) comporte un canal de gaz tourbillonnaire (30) conçu de manière à ce qu'un gaz tourbillonnaire le traverse et sorte de l'orifice du brûleur (20) essentiellement dans la direction tangentielle du brûleur (14) et
dans lequel le dispositif de contrôle en boucle ouverte/fermée est conçu de telle sorte que, si la longueur de flamme déterminée s'écarte de la valeur limite de longueur de flamme ou de la plage de limites, il augmente ou diminue la vitesse d'écoulement du gaz axial dans le canal de gaz axial (38) et du gaz tourbillonnaire dans le canal de gaz tourbillonnaire (30).

16. Four rotatif selon l'une des revendications 9 à 15, dans lequel le dispositif de mesure (22) est une caméra, en particulier une caméra infrarouge.
